# EUROPÄISCHE PATENTSCHRIFT

(11) **EP 0 735 927 B1**
(45) Veröffentlichungstag und Bekanntmachung des Hinweises auf die Patenterteilung: **03.11.1999**
(21) Anmeldenummer: 95900653.7
(22) Anmeldetag: 22.11.1994
(51) Int. Cl.: B07C 1/02

(54) **ÜBERGABEEINRICHTUNG FÜR STÜCKGUT, INSBESONDERE FÜR POSTGUT**
TRANSFER DEVICE FOR PIECE-GOODS, ESPECIALLY FOR POSTAL ITEMS
DISPOSITIF DE TRANSFERT D'ARTICLES DE DETAIL, EN PARTICULIER D'ARTICLES POSTAUX

(30) Priorität: 23.12.1993 DE 4344347
(43) Veröffentlichungstag der Anmeldung: 09.10.1996
(73) Patentinhaber: SIEMENS AKTIENGESELLSCHAFT, 80333 München (DE)
(72) Erfinder: SCHUSTER, Rudolf, D-85551 Kirchheim (DE); RASCHKE, Josef, D-85652 Pliening (DE)
(86) Internationale Anmeldenummer: DE9401378
(87) Internationale Veröffentlichungsnummer: WO9517267

(56) Entgegenhaltungen:
- EP-A- 0 101 370
- FR-A- 2 431 450
- FR-A- 2 480 258
- US-A- 3 031 062
- PATENT ABSTRACTS OF JAPAN vol. 9, no. 84 (M-371) 13. April 1985 & JP,A,59 212 350 (MUSASHI ENGINEERING KK) 1. Dezember 1984

## Beschreibung

Die auf Postsendungen wie Briefen, Postkarten, Päckchen und dergleichen als Kennzahl für einen Postort anzugebenden, maschinenlesbaren Postleitzahlen, ermöglichen eine rasche maschinelle Verteilung der Post. Das Sortieren der ankommenden Postsendungen erfolgt dabei z.B. nach der US-A-3031062 mit Hilfe von steuerbaren Stückgutträgern, die in speziellen Eingabeplätzen mit jeweils einer Postsendung beladen werden und diese Postsendung dann an einen der jeweiligen Postleitzahl zugeordneten Sortierbehälter oder ein entsprechendes Sortierfach abgeben.

Da die Sortierbehälter oder Sortierfächer in verschiedenen Ebenen angeordnet sein können, müssen die an Fördereinrichtungen umlaufenden Stückgutträger gegebenenfalls auch verschiedene Höhenlagen überbrücken können. Nach der Übergabe der Postsendung an den zugeordneten Sortierbehälter oder das zugeordnete Sortierfach, können die leeren Stückgutträger beim Passieren eines Eingabeplatzes erneut mit Postsendungen beladen werden. Bei der Übergabe des Postguts an die vorstehend beschriebene Sortiereinrichtung muß das auf einer Fördereinrichtung, wie z.B. einem Bandförderer ankommende Postgut, gezielt und vorzugsweise einzeln an die mit relativ hoher Geschwindigkeit passierenden Stückgutträger abgegeben werden.

Aus der GB-A-2 101 066 ist es bekannt, die Flügel eines Flügelrades in axialer Richtung mit Lücken zu versehen und Segmente einer Fördereinrichtung im Bereich der Lücken in die Zellen des Flügelrades zu führen.

Der im Anspruch 1 angegebenen Erfindung liegt das Problem zugrunde, eine einfach aufgebaute Übergabeeinrichtung für Postgut zu schaffen, mit welcher das auf einer Fördereinrichtung ankommende Postgut zuverlässig an umlaufende Stückgutträger einer Sortiereinrichtung abgegeben werden kann.

Neben der Übergabe von Postgut an eine Sortiereinrichtung kann die erfindungsgemäße Übergabeeinrichtung beispielsweise auch in Lagersystemen oder Kommissionierautomaten auch für vergleichbare Aufgaben eingesetzt werden, bei welchen auf einer ersten Fördereinrichtung ankommendes, mit Kodierungen versehenes Stückgut an Stückgutträger einer zweiten Fördereinrichtung übergeben werden soll.

Der Erfindung liegt die Erkenntnis zugrunde, daß ein Flügelrad mit vorzugsweise fest angeordneten Flügeln einerseits eine sichere Aufnahme des auf einer ersten Fördereinrichtung ankommenden Stückguts ermöglicht, und daß andererseits durch die Abstimmung von Umfangsgeschwindigkeit und Umfangsteilung des Flügelrades auf die Geschwindigkeit und Teilung der umlaufenden Stückgutträger auch eine gezielte Übergabe des Stückguts an die einzelnen Stückgutträger gewährleistet ist. Für eine sichere Aufnahme des ankommenden Stückguts in den einzelnen Zellen des Flügelrades, ist dabei lediglich eine Abstimmung von Geschwindigkeit und Teilungsabstand des ankommenden Stückguts auf Umfangsgeschwindigkeit und Umfangsteilung des Flügelrades erforderlich.

Die Segmentierung von Flügelrad und erster Fördereinrichtung ermöglicht einen direkten Transport des Stückguts in die Zellen des Flügelrades. Die Übergabe des Stückguts von der ersten Fördereinrichtung an die Zellen des Flügelrades ist damit sicher beherrschbar, da insbesondere auf einen von der Form und Masse des Stückguts abhängigen Wurf verzichtet werden kann.

Die Führung der Segmente um die koaxial und drehbar angeordneten Umlenkräder bietet die Möglichkeit, das Stückgut sicher bis zum hinteren Ende der rachenförmigen Zellen des Flügelrades zu transportieren. Die Führung der Segmente der ersten Fördereinrichtung über Umlenkräder des Flügelrades erfordert jedoch einen größeren Wartungsaufwand als eine Ausführung mit frei in die Zellen des Flügelrades hineinragenden Segmenten der ersten Fördereinrichtung.

Vorteilhafte Ausgestaltungen der Erfindung sind in den Unteransprüchen angegeben.

Die Weiterbildung nach Anspruch 2 ermöglicht eine parallel Ausrichtung von Flügeln und erster Fördereinrichtung im Übergabebereich, so daß das Stückgut äußerst schonend vom jeweiligen Flügel parallel von der Fördereinrichtung abgehoben werden kann. Außerdem ermöglicht die tangentiale Ausrichtung der Flügel eine Anpassung der Zellen im Übergabebereich an eine Neigung der umlaufenden Stückgutträger und damit eine besonders sichere Übergabe des Stückguts an die umlaufenden Stückgutträger.

Die Ausgestaltung nach Anspruch 3 ermöglicht eine bleibende Abstimmung und Anpassung des Flügelrades an die Teilung der Stückgutträger auch dann, wenn zwischen einzelnen Gruppen von Stückgutträgern Lücken vorhanden sind. Derartige Lücken entstehen beispielsweise dann, wenn mehrere Stückgutträger an umlaufenden Wagen der zweiten Fördereinrichtung angebracht sind.

Die bevorzugte Ausgestaltung nach Anspruch 4 ermöglicht einen Transport des Stückguts auf der weiteren Fördereinrichtung in einem vorgegebenen Teilungsabstand und eine Übergabe des Stückguts an die erste Fördereinrichtung unter Beibehaltung dieses Teilungsabstandes. Der Teilungsabstand des Stückguts kann beispielsweise durch der ausgerichtete Stollen der weiteren Fördereinrichtung vorgegeben werden, wobei diese Stollen dann im Bereich der Übergabe an die erste Fördereinrichtung nach unten wegtauchen. Eine Stauchung oder anderweitige mechanische Beeinträchtigung des Stückguts durch die Stollen im Bereich der Zellen des Flügelrades wird somit vermieden.

Die Weiterbildung nach Anspruch 5 ermöglicht eine dauerhafte Abstimmung der Geschwindigkeit des ankommenden Stückguts auf die Umfangsgeschwindigkeit des Flügelrades.

Durch die Führungsmittel gemäß Anspruch 6 kann ein Herausfallen des Stückguts aus den Zellen in dem vor dem Abgabebereich liegenden Umfangsbereich des Flügelrades mit Sicherheit ausgeschlossen werden. Sind die Führungsmittel dabei gemäß Anspruch 7 durch ein endlos umlaufendes Band gebildet, so kann die Gefahr einer mechanischen Beeinträchtigung des Stückguts mit Sicherheit ausgeschlossen werden, da das Band selbsttätig und mit der gleichen Geschwindigkeit mitläuft.

Ein Ausführungsbeispiel der Erfindung ist in der Zeichnung dargestellt und wird im folgenden näher beschrieben.

Es zeigen
Figur 1 eine mit einem Flügelrad ausgerüstete Übergabeeinrichtung für Stückgut,
Figur 2 die Übergabeeinrichtung gemäß Figur 1 mit einem gemeinsamen Antrieb von Flügelrad und ankommender Fördereinrichtung und
Figur 3 die Segementierung von Flügelrad und der in die Zellen des Flügelrades hineinführenden ankommenden Fördereinrichtung.

Figur 1 zeigt in stark vereinfachter schematischer Darstellung eine Übergabeeinrichtung für Stückgut. Diese Übergabeeinrichtung umfaßt ein umlaufendes Flügelrad FR, dessen um die durch ein Kreuz angedeutete Radachse RA fest angeordnete Flügel F sektorförmige Zellen Z bilden, die das auf einer ersten Fördereinrichtung FE1 ankommende Stückgut S aufnehmen und an umlaufende Stückgutträger ST einer zweiten Fördereinrichtung FE2 abgeben.

Bei dem durch strickpunkitierte Linien angedeuteten Stückgut S handelt es sich beispielsweise um Briefe, die an drei Aufgabestellen von oben her auf eine in Figur 1 lediglich durch eine strichpunktierte Linie angedeutete weitere Fördereinrichtung FEW aufgegeben werden. Von dort wird das Stückgut S dann an die erste Fördereinrichtung FE1 übergeben und direkt in eine Zelle Z des Flügelrades FR transportiert. Beim Drehen des Flügelrades FR in Drehrichtung DR verhindert dann zunächst ein endloses Band BE, daß das Stückgut S aus den Zellen Z herausfällt. Das über insgesamt drei Rollen RO geführte endlose Band EB wird dabei reibschlüssig vom Flügelrad FR angetrieben, wodurch eine unerwünschte Relativbewegung zwischen dem endlosen Band EB und dem Stückgut S vermieden wird. Nach dem endlosen Band EB fällt das Stückgut S dann aus den Zellen Z im Abgabebereich in die zugeordneten Stückgutträger ST der zweiten Fördereinrichtung FE2. Die in Bezug auf einen gedachten inneren Kreis des Flügelrades FR tangentiale Ausrichtung der Flügel F ermöglicht dabei im Übergabebereich eine Anpassung an die Neigung der Stückgutträger ST.

Bei den Stückgutträgern ST der zweiten Fördereinrichtung FE2 handelt es sich um Komponenten einer Sortiereinrichtung für Postgut, deren Aufbau und Wirkungsweise beispielsweise in den älteren Patentanmeldungen P 43 23 564.6 und 43 23 565.4 beschrieben ist.

Die Geschwindigkeit v1 und der Teilungsabstand t1 des auf der weiteren Fördereinrichtung FEW und der ersten Fördereinrichtung FE1 ankommenden Stückguts S, die Umfangsgeschwindigkeit u und die Umfangsteilung t2 des Flügelrades FR und die Geschwindigkeit v3 und die Teilung t3 der umlaufenden Stückgutträger ST sind dabei so aufeinander abgestimmt, daß stets eine gleichbleibend sichere Übergabe des Stückguts S gewährleistet ist. Die Geschwindigkeit v1 und der Teilungsabstand t1 des ankommenden Stückguts S sind dabei so gewählt, daß jeweils die nächste leerstehende Zelle Z des mit gleichbleibender Winkelgeschwindigkeit umlaufenden Flügelrades FR beladen werden kann. Die Umfangsteilung t2 der Flügel F des Flügelrades FR und die Teilung t3 der Stückgutträger ST sind so aufeinander abgestimmt, wie die Teilungen von Zahnrad und Zahnstange, die miteinander im Eingriff stehen. Zusätzlich muß dabei jedoch noch die Umfangsgeschwindigkeit u des Flügelrades FR und die Geschwindigkeit v3 der Stückgutträger ST so aufeinander abgestimmt sein, daß die Horizontalkomponenten dieser Geschwindigkeiten gleich sind und die dargestellte Zuordnung der Umfangsteilung t2 der Zellen Z im Umfangsbereich zu der Teilung t3 der Stückgutträger ST erhalten bleibt.

Aus Figur 1 ist auch ersichtlich, daß jeweils vier Stückgutträger ST zu einer Gruppe, beispielsweise zu einem Wagen zusammengefaßt sind, und daß jeweils zwischen zwei Gruppen von Stückgutträgern ST eine Lücke L2 besteht. Aus diesem Grund ist das Flügelrad FR mit fest angeordneten Zusatzflügeln ZF ausgerüstet, die jeweils mit dem in Drehrichtung DR gesehen nacheilenden Flügel F Leerzellen LZ bilden, die den vorstehend erwähnten Lücken L2 zwischen zwei Gruppen von Stückgutträgern ST zugeordnet sind. Auch bei der Beladung der weiteren Fördereinrichtung FEW mit Stückgut S muß den Lücken L2 bzw. den Leerzellen LZ dadurch Rechnung getragen werden, daß jeweils nach vier Aufgaben der Teilungsabstand t1 um einen entsprechenden Ausgleichsbetrag Δt erhöht wird.

Aus Figur 1 ist ersichtlich, daß das Stückgut S über die erste Fördereinrichtung FE1 unmittelbar in die Zellen Z des Flügelrades FR transportiert wird. Dieser Transport in das umlaufende Flügelrad FR wird durch eine Segmentierung von Flügelrad FR und erster Fördereinrichtung FE1 ermöglicht, zu deren Erläuterung zusätzlich auf die Figur 3 verwiesen wird. Bei der Segmentierung des auf einer Welle W umlaufenden Flügelrades FR weisen die einzelnen Flügel F in Richtung der Radachse RA gesehen mehrere hintereinander angeordnete Lücken L1 auf. Im Bereich dieser Lücken L1 sind auf der Welle W mit UR bezeichnete Umlenkräder drehbar angeordnet, um welche die mit SG1 bezeichneten Segmente der ersten Fördereinrichtung geführt sind. Die weitere Führung der endlos umlaufenden und beispielsweise durch Flachriemen gebildeten Segmente SG1 erfolgt über Spannrolle SR und Umlenkrollen URO1 und URO2. Über diese Umlenkrollen URO1 und URO2 sind auch die einzelnen Segmente der in Figur 1 lediglich durch eine strichpunktierte Linie angedeuteten weiteren Fördereinrichtung FEW geführt.

Der Antrieb des Flügelrades FR, der ersten Fördereinrichtung FE1 und der weiteren Fördereinrichtung FEW ist aus Figur 2 ersichtlich. Ein gemeinsamer Motor M treibt über ein erstes Antriebsrad AR1, einen strichpunktiert angedeuteten Riemen RI1 und ein Rad RD die Welle W (vergleiche Figur 3) des Flügelrades FR an. Außerdem treibt der Motor M über srichpunktiert dargestellte Riemen RI2 die Umlenkrolle URO1 an, welche ihrerseits über einen weiteren strichpunktiert dargestellten Riemen RI3 die Spannrolle SR antreibt. Durch diesen Antrieb über den gemeinsamen Motor M ist einerseits sichergestellt, daß die erste Fördereinrichtung FE1 und die weitere Fördereinrichtung FEW stets mit der gleichen Geschwindigkeit v1 angetrieben sind, während andererseits auch gewährleistet ist, daß das Verhältnis dieser Geschwindigkeit v1 zur Umfangsgeschwindigkeit u bzw. zur Winkelgeschwindigkeit des Flügelrades FR stets erhalten bleibt.

Die Führung der in Segmente SG2 unterteilten weiteren Fördereinrichtung FEW über die beiden Umlenkrollen URO1 und URO2 ermöglicht eine reibungslose Übergabe des Stückguts S (vergleiche Figur 1) an die erste Fördereinrichtung FE1. Von besonderem Vorteil ist dabei, daß die in der Zeichnung nicht näher dargestellten, zur Aufrechterhaltung des Teilungsabstandes t1 (vergleiche Figur 1) aber erforderlichen Querstollen der Segmente SG2 aus der gemeinsamen Förderebene der Fördereinrichtungen FE1 und FEW nach unten wegtauchen. Durch dieses Wegtauchen der Querstollen wird verhindert, daß diese das Stückgut S (vergleiche Figur 1) in die Zellen Z des Flügelrades FR stauchen und dabei gegebenenfalls beschädigen.

Im dargestellten Ausführungsbeispiel kommt das Stückgut S (vergleiche Figur 1) mit einer Geschwindigkeit v1=2,15 m/s und mit einem Teilungsabstand t1=340 mm an. Der Teilungsabstand t1+Δt beträgt 510 mm. Das mit 20,8 Umdrehungen pro Minute umlaufende Flügelrad FR besitzt sechzehn Zellen Z und vier Leerzellen LZ. Die Umfangsteilung t2 des Flügelrades FR beträgt ungefähr 127 mm. Die Teilung t3 der mit einer Geschwindigkeit v3=0,625 m/s umlaufenden Stückgutträger ST beträgt 100 mm, während die Lücke L2 zwischen zwei Gruppen von Stückgutträgern ST jeweils 50 mm beträgt. Die in Figur 3 angedeutete Segmentierung von Flügelrad FR und erster Fördereinrichtung FE1 umfaßt insgesamt zehn Segmente des Flügelrades FR und neun Segmente SG1 der ersten Fördereinrichtung FE1.

## Patentansprüche

1. Übergabeeinrichtung für Stückgut (S), insbesondere für Postgut, mit einem umlaufenden Flügelrad (FR), dessen Flügel (F) Zellen (Z) bilden, die das auf einer ersten Fördereinrichtung (FE1) ankommende Stückgut (S) aufnehmen und an umlaufende Stückgutträger (ST) einer zweiten Fördereinrichtung (FE2) abgeben, wobei die Geschwindigkeit (v1) und der Teilungsabstand (t1) des ankommenden Stückguts (S), die Umfangsgeschwindigkeit (u) und die Umfangsteilung (t2) des Flügelrades (FR) und die Geschwindigkeit (v3) und die Teilung (t3) der umlaufenden Stückgutträger (ST) aufeinander abgestimmt sind,
dadurch gekennzeichnet,
daß die Flügel (F) des Flügelrades (FR) mehrere in axialer Richtung hintereinander angeordnete Lücken (L1) aufweisen, daß Segmente (SG1) der ersten Fördereinrichtung (FE1) im Bereich der Lücken (L1) in die Zellen (Z) des Flügelrades (FR) geführt sind, und daß die Segmente (SG1) der ersten Fördereinrichtung (FE1) um koaxial und drehbar angeordnete Umlenkräder (UR) des Flügelrades (FR) geführt sind.

2. Übergabeeinrichtung nach Anspruch 1,
dadurch gekennzeichnet,
daß die Flügel (F) tangential zu einem konzentrisch zur Radachse (RA) des Flügelrades (FR) verlaufenden Kreis ausgerichtet sind.

3. Übergabeeinrichtung nach Anspruch 1 oder 2,
dadurch gekennzeichnet,
daß das Flügelrad (FR) mit fest angeordneten Zusatzflügeln (ZF) ausgerüstet ist, die jeweils zusammen mit einem nacheilenden Flügel (F) Leerzellen (LZ) bilden, die den Lücken (L2) zwischen zwei Gruppen von Stückgutträgern (ST) zugeordnet sind:

4. Übergabeeinrichtung nach einem der vorhergehenden Ansprüche,
dadurch gekennzeichnet,
daß vor der in Segmente (SG1) unterteilten ersten Fördereinrichtung (FE1) eine weitere in Segmente (SG2) unterteilte Fördereinrichtung (FEW) angeordnet ist und daß die Segmente (SG2) der weiteren Fördereinrichtung (FEW) nach der Übergabestelle unter die gemeinsame Förderebene der ersten Fördereinrichtung (FE1) und der weiteren Fördereinrichtung (FEW) geführt sind.

5. Übergabeeinrichtung nach einem der vorhergehenden Ansprüche,
dadurch gekennzeichnet,
daß das Flügelrad (FR) und die erste Fördereinrichtung (FE1) durch einen gemeinsamen Motor (M) angetrieben sind.

6. Übergabeeinrichtung nach einem der vorhergehenden Ansprüche,
dadurch gekennzeichnet,
daß dem in Drehrichtung (DR) gesehen vor der Übergabe an die zweite Fördereinrichtung liegenden Umfangsbereich des Flügelrades (FR) Führungsmittel für das Stückgut (S) zugeordnet sind.

7. Übergabeeinrichtung nach Anspruch 6,
dadurch gekennzeichnet,
daß die Führungsmittel durch ein endlos umlaufendes Band (EB) gebildet sind.

## Claims

1. Transfer device for items (S), in particular for mail, having a rotating paddle wheel (FR) whose paddles (F) form pockets (Z) which receive the items (S) arriving on a first conveying device (FE1) and discharge said items onto circulating item carriers (ST) of a second conveying device (FE2), the speed (v1) and the spacing (t1) of the incoming items (S), the circumferential speed (u) and the circumferential spacing (t2) of the paddle wheel (FR) and the speed (v3) and the spacing (t3) of the circulating item carriers (ST) being matched to one another, characterised in that the paddles (F) of the paddle wheel (FR) exhibit a plurality of gaps (L1) arranged one behind the other in the axial direction, in that segments (SG1) of the first conveying device (FE1) are guided into the pockets (Z) of the paddle wheel (FR) in the region of the gaps (L1), and in that the segments (SG1) of the first conveying device (FE1) are guided around coaxially and rotatably arranged deflection wheels (UR) of the paddle wheel (FR).

2. Transfer device according to Claim 1, characterised in that the paddles (F) are aligned tangentially with respect to a circle which runs concentrically with the wheel axle (RA) of the paddle wheel (FR).

3. Transfer device according to Claim 1 or 2, characterised in that the paddle wheel (FR) is equipped with fixedly arranged additional paddles (ZF) which each form, together with a trailing paddle (F), empty pockets (LZ) which are assigned to the gaps (L2) between two groups of item carriers (ST).

4. Transfer device according to one of the preceding claims, characterised in that arranged upstream of the first conveying device (FE1), which is subdivided into segments (SG1), is a further conveying device (FEW), which is subdivided into segments (SG2), and in that, downstream of the transfer location, the segments (SG2) of the further conveying device (FEW) are guided beneath the common conveying plane of the first conveying device (FE1) and of the further conveying device (FEW).

5. Transfer device according to one of the preceding claims, characterised in that the paddle wheel (FR) and the first conveying device (FE1) are driven by a common motor (M).

6. Transfer device according to one of the preceding claims, characterised in that guide means for the items (S) are assigned to that circumferential region of the paddle wheel (FR) which is located upstream of the location of transfer to the second conveying device, as seen in the direction of rotation (DR).

7. Transfer device according to Claim 6, characterised in that the guide means are formed by an endlessly circulating belt (EB).

## Revendications

1. Dispositif de transfert d'articles de détail (S), en particulier d'articles postaux, comportant une roue rotative (FR) à palettes, dont les palettes (F) forment des alvéoles (Z) qui prélèvent les articles de détail (S) arrivant sur un. premier dispositif de convoyage (FE1), puis les délivrent à des supports rotatifs (ST) d'un deuxième dispositif de convoyage (FE2), la vitesse (v1) et l'intervalle de séparation (t1) des articles de détail (S) arrivant, la vitesse périphérique lu) et la répartition périphérique (t2) de la roue (FR) à palettes, et la vitesse (v3) et la distribution (t3) des supports rotatifs (ST) d'articles de détail, étant coordonnés les uns aux autres,
caractérisé
par le fait que les palettes (F) de la roue (FR) à palettes présentent plusieurs espaces vides (L1) se succédant dans la direction axiale ; par le fait que des segments (SG1) du premier dispositif de convoyage (FE1) sont guidés, dans la région des espaces vides (L1), dans les alvéoles (Z) de la roue (FR) à palettes ; et par le fait que les segments (SG1) du premier dispositif de convoyage (FE1) sont guidés autour de roues de renvoi (UR) de la roue (FR) à palettes, montées coaxiales et rotatives.

2. Dispositif de transfert selon la revendication 1,
caractérisé par le fait
que les palettes (F) sont orientées tangentiellement à une circonférence s'étendant concentriquement à l'axe (RA) de la roue (FR) à palettes.

3. Dispositif de transfert selon la revendication 1 ou 2,
caractérisé par le fait
que la roue (FR) à palettes est équipée de palettes additionnelles (ZF) montées fixes et formant à chaque fois, conjointement à une palette (F) décalée en arrière, des alvéoles vides (LZ) affectés aux espaces vides (L2) entre deux groupes de supports (ST) d'articles de détail.

4. Dispositif de transfert selon l'une des revendications précédentes,
caractérisé
par le fait qu'un dispositif de convoyage supplémentaire (FEW), scindé en des segments (SG2), est installé avant le premier dispositif de convoyage (FE1) scindé en des segments (SG1) ; et par le fait que les segments (SG2) du dispositif de convoyage supplémentaire (FEW) sont guidés, après la; zone de transfert, au-dessous du plan commun de convoyage du premier dispositif de convoyage (FE1) et dudit dispositif de convoyage supplémentaire (FEW).

5. Dispositif de transfert selon l'une des revendications précédentes,
caractérisé par le fait
que la roue (FR) à palettes et le premier dispositif de convoyage (FE1) sont entraînés par l'intermédiaire d'un moteur commun (M).

6. Dispositif de transfert selon l'une des revendications précédentes,
caractérisé par le fait
que des moyens de guidage des articles de détail (S) sont affectés à la zone périphérique de la roue (FR) à palettes qui, observée dans la direction de rotation (DR), se trouve avant le transfert au deuxième dispositif de convoyage.

7. Dispositif de transfert selon la revendication 6,
caractérisé par le fait
que les moyens de guidage sont formés par une bande (EB) tournant sans fin.
